# EUROPÄISCHE PATENTSCHRIFT

(11) **EP 1 760 198 B1**
(45) Veröffentlichungstag und Bekanntmachung des Hinweises auf die Patenterteilung: **24.04.2013**
(21) Anmeldenummer: 06018063.5
(22) Anmeldetag: 30.08.2006
(51) Int. Cl.: E01D 15/127

(54) **Heckausleger**
Rear boom
Bras de pose posterieur

(30) Priorität: 01.09.2005 DE 102005041493
(43) Veröffentlichungstag der Anmeldung: 07.03.2007
(73) Patentinhaber: Rheinmetall Landsysteme GmbH, 24107 Kiel (DE)
(72) Erfinder: Bruhn, Ralf, 24259 Westensee (DE)
(74) Vertreter: Dietrich, Barbara

(56) Entgegenhaltungen:
- DE-A1- 1 658 622
- DE-C1- 3 891 429
- DE-C1- 19 524 062

## Beschreibung

Die Erfindung betrifft einen Heckausleger eines Brückenverlegfahrzeuges, der beispielsweise für den Bahntransport oder Transport auf einem Sattelauflieger abgelegt werden kann.

Bekannt sind Brückenverlegfahrzeuge, die militärische Brückenmodule in kurzer Zeit über Hindernisse verlegen können. Als Verlegfahrzeuge werden Rad- und Kettenfahrzeuge eingesetzt. Derartige Fahrzeuge können der DE 196 50 654 A1, DE 90 01 776 U1, DE 197 01 650 C2 sowie DE 38 91 429 C1 entnommen werden.

In der Praxis werden die Brücken unter Panzerschutz ausgelegt und wieder aufgenommen. Der Heckausleger überragt aufgrund seiner Funktion beim Brückenverlegen und seiner Zusatzfunktionen die auf dem Fahrzeug zum Transport abgelegten Brückenmodule. Die Fahrzeughöhe entspricht der gängigen zivilen Fahrzeughöhe, so dass unter Brücken und durch Tunnel problemlos hindurch gefahren werden kann. Für den Transport auf Tiefladern oder Bahntransportwaggons sind bestimmte Fahrzeughöhen sowie Fahrzeugsilhouetten einzuhalten. Die Brückenmodule selbst werden separat transportiert. Das Fahrzeug hingegen wird in eine Transportstellung gebracht, um die Fahrzeughöhe entsprechend der Anforderung zu reduzieren, d.h., der Hauptausleger und der Heckausleger werden in eine bestimmte Transportstellung gebracht. Dabei wird der Hauptausleger horizontal gestellt und der Heckausleger heruntergeklappt oder demontiert. Eine bekannte Möglichkeit besteht darin, den Heckausleger mit Fremdhilfe, beispielsweise mit Hilfe eines Krans, oder manuell bzw. hydraulisch nach vorne zu klappen oder ihn zu demontieren.

Hier stellt sich die Erfindung die Aufgabe, den Heckausleger mit bordeigenen Mitteln und dem vorhandenen Heckauslegerzylinder in die Transportstellung und wieder zurück zu bringen.

Gelöst wird die Aufgabe durch die Merkmale des Patentanspruchs 1. Vorteilhafte Ausgestaltungen sind in den Unteransprüchen aufgeführt.

Der Erfindung liegt die Idee zugrunde, den Heckausleger mit einer umsetzbaren Traverse, einem beweglichen Traversenbalken und Verbindungselementen auszustatten, wodurch ein einfacher und sicherer Umbau des Heckauslegers von Arbeitsposition in die Transportposition und zurück ermöglicht wird.

Durch das Umsetzen von Verbindungselementen kann die Besatzung mit dem vorhandenen Hydraulikzylinder den Heckausleger absenken und in die Transportstellung bringen. In der Transportstellung wird der Heckausleger in seiner Position fixiert, so dass ein ungewolltes Aufstellen nicht möglich ist. Nach dem Transport wird der Heckausleger mit dem Umsetzen der Verbindungselemente und mit Hilfe des Hydraulikzylinders wieder aufgestellt und in dieser Position mit den Verbindungselementen fixiert.

Ein auf dem Heckausleger befindlicher Ausrüstungsträger kann je nach Ausführung ebenfalls verstellbar ausgeführt werden, so dass dieser in eine optimale Position für den Verlegbetrieb und für den Transport gebracht werden kann.

Die Erfindung ermöglicht, dass das Um - und Herunterklappen des Heckauslegers mit einfachen und gesicherten Verbindungen sowie durch den Einsatz vorhandener Hydraulikzylinder von der Besatzung ohne bordfremde Hilfe durchgeführt werden kann. Die hydraulische Leistung für den Zylinder wird von der fahrzeugeigenen Hydraulikanlage geliefert.

Anhand eines Ausführungsbeispieles soll die Erfindung näher erläutert werden.
Es zeigt:
- Fig. 1: einen Brückenverleger mit Heckausleger in Verlegstellung ohne Brückenmodule,
- Fig. 2: den Heckausleger aus Fig. 1 in einer vergrößerten Darstellung,
- Fig. 3: den Heckausleger in Transportstellung.

In Fig. 1 ist ein Brückenverlegfahrzeug 1 dargestellt, auf dem ein Dom 21 angeordnet ist, der einen Hauptausleger 22 und einen Hauptverlegzylinder 23 aufnimmt. Auf dem Heck des Fahrzeuges 1 ist ein Heckausleger 30 angebracht, der im Wesentlichen aus einem Heckrahmen 31, Stützen 32, einem Heckträger 33, einer Traverse 34 mit Rollen, einem Traversenbalken 37, einem Heckauslegerzylinder 35 sowie einem Ausrüstungsträger 36 besteht.

In Fig. 2 sind diese Teile detailierter aufgezeigt. Der in der Brückenverlegeposition dargestellte Heckausleger 30 ist über seinen Heckrahmen 31 und die Stützstreben 32 mittels Bolzenverbindungen oder dergleichen mit dem Fahrzeug 1 verbunden. Auf den Rollen der Traverse 34 und des Heckträgers 33 werden nicht näher dargestellte Brückenmodule verschiebbar gelagert. Der Heckauslegerzylinder 35 stützt sich auf dem drehbar gelagerten Traversenbalken 37 ab und verfährt den zylinderstangenseitig angebundenen Heckträger 33 beim Brückenverlegvorgang.

Am oberen Ende des Heckträgers 33 ist der Ausrüstungsträger 36 befestigt. Der Ausrüstungsträger 36 kann verstellbar ausgeführt werden. Auf ihm können diverse Ausrüstungskomponenten, wie beispielsweise eine Nebelwurfanlage 51 oder eine Antenne etc., angeordnet werden. Am Heckträger 33 sind beidseitig jeweils ein Verbindungselement 38 mittels Bolzen und Stecksicherung angeordnet.

Fig. 3 zeigt den Heckausleger 30 in einer Transportstellung. In diese gelangt dieser wie folgt:
Der Heckzylinder 35 ist eingefahren. Die oberen Bolzen der Verbindungselemente 38 werden gelöst und gezogen, die Elemente 38 heruntergeklappt. Der Heckträger 33 wird mit den Elementen 38 fixiert, in dem diese mit dem Heckrahmen 31 verbunden werden. Danach wird die Bolzenverbindung zwischen Heckrahmen 31 und Traverse 34 gelöst, die Traverse 34 hochgeklappt und fixiert. Anschließend wird der Heckauslegerzylinder 35 ausgefahren, so dass die Traverse 34 und der Traversenbalken 37 nach unten bewegt werden können. In dieser unteren Stellung wird die Traverse 34 mit den Bolzen im Heckrahmen 31 befestigt. In weiterer Folge werden die Bolzen zwischen Heckrahmen 31 und den Verbindungselementen 38 gelöst, die Elemente 38 hochgeklappt und am Heckträger 33 mit den Bolzen befestigt. Letztlich wird der Heckauslegerzylinder 35 eingefahren und der Heckträger 33 zusammen mit dem Ausrüstungsträger 36 nach vorne geneigt, so dass nun die Transportstellung eingenommen worden und die Fahrzeughöhe reduziert ist. Zur Vermeidung eines ungewollten Aufstellens des Heckauslegers 30 während des Transportes kann dieser dadurch gesichert werden, dass die obere Bolzenverbindung zwischen den Verbindungselementen 38 und Heckträger 34 gelöst und die Elemente 38 heruntergeklappt werden, die ihrerseits in der mittleren Position mit dem Heckrahmen 31 mittels Bolzen verbunden werden. Diese Elemente 38 verhindern dann ein ungewolltes Aufstellen.

Für ein Aufstellen des Heckauslegers 30 werden die vorgenannten Handlungen in umgekehrter Reihenfolge vorgenommen.

Die Stützstreben 32 können den gleichen Aufbau besitzen, wie herkömmliche Abschleppstangen einer Abschleppausrüstung. Der Heckausleger 30 kann über eine Nothydraulikversorgung bzw. Notantrieb verfügen.

Das Fahrzeug 1 ist hierbei zwar ein militärisches Rad- bzw. wie dargestellt ein Kettenfahrzeug, welches zum Verlegen militärischer Brückenverlegesysteme dient und von mindestens einer, vorzugsweise zwei Personen bedient werden kann, die Vorrichtung findet aber auch auf anderen Trägern Anwendung, nämlich auf solchen, die mit selbiger Problematik des Ablegens eines Auslegers dieser Art konfrontiert sind.

## Patentansprüche

1. Heckausleger (30), insbesondere eines Brückenverlegefahrzeuges (1), mit mindestens einem Heckauslegerzylinder (35) sowie einem Ausrüstungsträger (36), **dadurch gekennzeichnet, dass** der Heckausleger (30) weiterhin aus einem Heckrahmen (31), Stützen (32), einem Heckträger (33), einer lösbaren und klappbaren Traverse (34), einem beweglichen Traversenbalken (37) besteht, wobei der Heckausleger (30) über seinen Heckrahmen (31) und den Stützstreben (32) mittels Bolzenverbindungen mit dem Fahrzeug (1) verbindbar ist, der Heckauslegerzylinder (35) sich auf dem drehbar gelagerten Traversenbalken (37) abstützt, am oberen Ende des Heckträgers (33) der Ausrüstungsträger (36) befestigt ist und an der Traverse (34) mindestens ein bzw. beidseitig ein Verbindungselement (38) angeordnet ist, das für den Verlegebetrieb an der Traverse (34) oder für die Transportstellung des Heckauslegers (30) am Heckträger (33) mittels Bolzen befestigt werden kann.

2. Heckausleger nach Anspruch 1, **dadurch gekennzeichnet, dass** der Ausrüstungsträger (36) dreh- bzw. verstellbar am Heckträger (33) befestigt ist.

3. Heckausleger nach Anspruch 1 oder 2, **dadurch gekennzeichnet, dass** der Ausrüstungsträger (36) über eine mechanische, hydraulische oder elektrische Verstelleinrichtung verfügt.

4. Heckausleger nach Anspruch 1, **dadurch gekennzeichnet, dass** der Heckausleger (30) mit mindestens einem Spindelantrieb ausgestattet sein kann.

5. Heckausleger nach einem der Ansprüche 1 bis 4, **dadurch gekennzeichnet, dass** die Stützstreben (32) den gleichen Aufbau besitzen, wie herkömmliche Abschleppstangen einer Abschleppansrüstung.

6. Heckausleger nach einem der Ansprüche 1 bis 5, **dadurch gekennzeichnet, dass** der Ausrüstträger (36) modular aufgebaut ist zur Aufnahme diverser Ausrüstungen.

7. Heckausleger nach Anspruch 6, **dadurch gekennzeichnet, dass** die diversen Ausrüstungen beispielsweise eine Nebelwurfanlage (51) oder eine Antenne sind.

8. Heckausleger nach einem der Ansprüche 1 bis 7, **dadurch gekennzeichnet, dass** auf der Traverse (34) Rollen angeordnet sind.

9. Heckausleger nach einem der Ansprüche 1 bis 8, **dadurch gekennzeichnet, dass** das Verbindungselement (38) als Stützelement beim Umsetzen der Traverse (34) dient.

10. Heckausleger nach einem der Ansprüche 1 bis 9, **dadurch gekennzeichnet, dass** das Verbindungselement (38) als Sicherungselement beim Transport dient.

11. Heckausleger nach einem der Ansprüche 1 bis 10, **dadurch gekennzeichnet, dass** der Heckausleger über eine Nothydraulikversorgung oder einen Notantrieb verfügt.

## Claims

1. Rear boom (30), in particular of a bridge-laying vehicle (1), having at least one rear-boom cylinder (35) and an equipment carrier (36), **characterized in that** the rear boom (30) comprises, furthermore, a rear frame (31), supports (32), a rear carrier (33), a releasable and hinged crossmember (34) and a movable crossmember beam (37), it being possible for the rear boom (30) to be connected via its rear frame (31) and the supporting struts (32) by means of pin connections to the vehicle (1), the rear-boom cylinder (35) being supported on the rotatably mounted crossmember beam (37), the equipment carrier (36) being fastened to the upper end of the rear carrier (33), and at least one, or on both sides one, connecting element (38) being arranged on the crossmember (34), which connecting element (38) can be fastened by means of pins to the crossmember (34) for laying operation or to the rear carrier (33) for the transport position of the rear boom (30).

2. Rear boom according to Claim 1, **characterized in that** the equipment carrier (36) is fastened rotatably and/or adjustably to the rear carrier (33).

3. Rear boom according to Claim 1 or 2, **characterized in that** the equipment carrier (36) has a mechanical, hydraulic or electric adjusting device.

4. Rear boom according to Claim 1, **characterized in that** the rear boom (30) can be equipped with at least one spindle drive.

5. Rear boom according to one of Claims 1 to 4, **characterized in that** the supporting struts (32) have the same construction as conventional tow bars of towing equipment.

6. Rear boom according to one of Claims 1 to 5, **characterized in that** the equipment carrier (36) is of modular construction in order to receive various equipment fittings.

7. Rear boom according to Claim 6, **characterized in that** the various equipment fittings are, for example, a smoke-grenade launching system (51) or an antenna.

8. Rear boom according to one of Claims 1 to 7, **characterized in that** rollers are arranged on the crossmember (34).

9. Rear boom according to one of Claims 1 to 8, **characterized in that** the connecting element (38) serves as a supporting element during the movement of the crossmember (34).

10. Rear boom according to one of Claims 1 to 9, **characterized in that** the connecting element (38) serves as a securing element during transport.

11. Rear boom according to one of Claims 1 to 10, **characterized in that** the rear boom has an emergency hydraulic supply or an emergency drive.

## Revendications

1. Bras de pose postérieur (30), en particulier d'un véhicule de pose de pont (1), comprenant au moins un vérin de bras de pose postérieur (35) ainsi qu'un support d'équipement (36), **caractérisé en ce que** le bras de pose postérieur (30) est en outre constitué d'un châssis postérieur (31), de montants (32), d'un support postérieur (33), d'une traverse (34) amovible et rabattable et d'une poutre transversale mobile (37), le bras de pose postérieur (30) pouvant être relié au véhicule (1) au moyen de liaisons par boulonnage, par le biais de son châssis postérieur (31) et des montants de support (32), le vérin de bras de pose postérieur (35) s'appuyant sur la poutre transversale (37) montée à rotation, le support d'équipement (36) étant fixé à l'extrémité supérieure du support postérieur (33) et au moins un élément de liaison (38) ou, des deux côtés, un élément de liaison étant disposé sur la traverse (34), lequel élément de liaison peut être fixé, au moyen de boulons, à la traverse (34) pour le fonctionnement de pose ou au support postérieur (33) pour la position de transport du bras de pose postérieur (30).

2. Bras de pose postérieur selon la revendication 1, **caractérisé en ce que** le support d'équipement (36) est fixé au support postérieur (33) de manière rotative ou réglable.

3. Bras de pose postérieur selon la revendication 1 ou 2, **caractérisé en ce que** le support d'équipement (36) dispose d'un dispositif de réglage mécanique, hydraulique ou électrique.

4. Bras de pose postérieur selon la revendication 1, **caractérisé en ce que** le bras de pose postérieur (30) peut être équipé d'au moins un entraînement à broche.

5. Bras de pose postérieur selon l'une quelconque des revendications 1 à 4, **caractérisé en ce que** les montants de support (32) sont de même construction que des barres de remorquage traditionnelles d'un équipement de remorquage.

6. Bras de pose postérieur selon l'une quelconque des revendications 1 à 5, **caractérisé en ce que** le support d'équipement (36) est de construction modulaire en vue de recevoir divers équipements.

7. Bras de pose postérieur selon la revendication 6, **caractérisé en ce que** les divers équipements sont par exemple un système de lance-grenades fumigènes (51) ou une antenne.

8. Bras de pose postérieur selon l'une quelconque des revendications 1 à 7, **caractérisé en ce que** des rouleaux sont disposés sur la traverse (34).

9. Bras de pose postérieur selon l'une quelconque des revendications 1 à 8, **caractérisé en ce que** l'élément de liaison (38) sert d'élément de support lors du déplacement de la traverse (34).

10. Bras de pose postérieur selon l'une quelconque des revendications 1 à 9, **caractérisé en ce que** l'élément de liaison (38) sert d'élément de blocage lors du transport.

11. Bras de pose postérieur selon l'une quelconque des revendications 1 à 10, **caractérisé en ce que** le bras de pose postérieur dispose d'une alimentation hydraulique de secours ou d'un entraînement de secours.
